# EUROPÄISCHE PATENTSCHRIFT

(11) **EP 0 264 462 B1**
(45) Veröffentlichungstag und Bekanntmachung des Hinweises auf die Patenterteilung: **24.01.1990**
(21) Anmeldenummer: 86114289.1
(22) Anmeldetag: 15.10.1986
(51) Int. Cl.: B08B 1/02, A63B 47/04

(54) **Kugelwaschmaschine**
Ball-cleaning apparatus
Dispositif de nettoyage de billes

(43) Veröffentlichungstag der Anmeldung: 27.04.1988
(73) Patentinhaber: Sebastian Messerschmidt GmbH & Co. Spezialmaschinenfabrik, D-97453 Schonungen (DE)
(72) Erfinder: Messerschmidt, Sebastian, D-8724 Schonungen (DE); Messerschmidt, Klaus, D-8724 Schonungen (DE)
(74) Vertreter: Jaeger, Klaus, Dr.

(56) Entgegenhaltungen:
- DE-A- 2 907 696
- DE-A- 3 227 192
- FR-A- 2 208 476
- US-A- 2 931 058
- US-A- 3 105 253

## Beschreibung

Die Erfindung betrifft eine Kugelwaschmaschine der im Oberbegriff des Patentanspruchs 1 genannten Art.

Aus dem landläufigen Stand der Technik (z.B. aus der FR-A 2 208 476) ist eine solche Kugelwaschmaschine bekannt, bei der die zu waschenden Kugeln mittels einer geneigten Schütte auf eine als Lochblech ausgebildete und als Kugeltransportkäfig dienende Scheibe gegeben werden. Die einzelnen Löcher der Lochblechscheibe sind dabei zur Aufnahme jeweils einer Kugel bestimmt, wobei diese Transportlöcher jeweils einen Durchmesser aufweisen, der etwas größer als der Durchmesser der jeweils zu transportierenden und zu waschenden Kugeln ist. Unter der horizontal ausgerichteten Transportscheibe ist ein ortsfester Tisch angeordnet, der den in den Transportlöchern der Transportscheibe liegenden Kugeln während einer Drehung der Transportscheibe als Rollfläche dient. Die auf die Lochscheibe aufgegebenen Kugeln werden für eine praktisch vollständige Umdrehung der Lochscheibe mit dieser mitgeführt. Die Kugeln fallen am Ende der Umdrehung der Loch-oder Transportscheibe nach unten aus der Lochscheibe auf eine Abrollrinne, über die die Kugeln dann einer nachgeschalteten Bearbeitungsvorrichtung, meist einer Trockenstation, zugeführt werden. Während der Umdrehung der Lochscheibe werden die zu waschenden Kugeln unter drei jeweils um ihre eigene Achse rotierenden Bürsten hindurchgeführt. Während des gesamten Weges, den die zu waschenden Kugeln in der rotierenden Lochscheibe zurücklegen, wird mit einem Waschmittel gespült. Die rotierenden Bürsten haben dabei einen Durchmesser, der ungefähr gleich dem Radius der Transportscheibe ist, so daß alle Kugeln des mit der Transportscheibe transportierten Kreisringbandes an Kugeln von jeder der rotierenden Bürsten erfasst wird, und zwar von jeweils drei solcher gleichsinning rotierenden Bürsten auf ihrem Weg durch die Waschmaschine.

Mit der bekannten Waschmaschine können Kugeln im Größenbereich von 4 bis 25 mm Durchmesser bearbeitet werden. Insbesondere Kugeln mit kleineren Durchmessern sind auf dieser Vorrichtung nicht mehr waschbar, da die erforderliche Maßhaltigkeit des Abstandes der Transportscheibe zur Rollfläche insbesondere im Randbereich der Scheibe nicht mehr gegeben ist.

Weiterhin ist bei dieser Anordnung die gebotene Gleichbehandlung der Kugeln nicht mehr gewährleistet, da, bei gegensinniger Umdrehung der Transportscheibe und der rotierenden Waschbürsten, die auf der Außenseite der Transportscheibe laufenden Kugeln einer stärkeren Reinigungswirkung unterliegen als die am Innenrand des kreisringförmigen Kugelbandes laufenden Kugeln. Dabei liegen die Verhältnisse entsprechend umgekehrt, wenn die Transportscheibe und die Bürsten mit gleichem Drehsinn rotieren. Am Prinzip der Ungleichbehandlung der Kugeln ändert sich dadurch nichts.

Durch die Art der Kugelaufgabe auf die Lochscheibenoberfläche aus der Schütte heraus, durch die Art der Führung der Kugeln in einem Kreisringband und durch die Bewegungsumlenkung der Kugeltransportrichtung von tangential nach radial beim Kugelaustrag ist die Durchsatzleistung der bekannten Waschmaschine begrenzt. So wird von einer Waschmaschine der bekannten Art typischerweise für Kugeln mit Durchmessern im Bereich von 10 bis 15 mm ein Durchsatz von ungefähr 150 kg/h erreicht.

Ausgehend von diesem Stand der Technik liegt der Erfindung die Aufgabe zugrunde, eine Kugelwaschmaschine der eingangs genannten Art dahingehend zu verbessern, daß der Durchsatz durch die Waschmaschine vergrößert werden kann, daß eine absolute Gleichbehandlung aller zu waschenden Kugeln gewährleistet ist und daß schließlich der Durchmesserbereich der auf der Waschmaschine zu behandelnden Kugeln vergrößert werden kann, das heißt, daß sowohl Kugeln mit kleinerem als auch mit größerem Durchmesser gewaschen werden können, als dies auf einer vergleichbaren Waschmaschine nach dem Stand der Technik möglich ist.

Zur Lösung dieser Aufgabe weist die Kugelwaschmaschine gemäß der Erfindung bei einer Waschanlage der eingangs beschriebenen Art die im kennzeichnenden Teil des Anspruchs 1 genannten Merkmale auf.

Eines der Hauptmerkmale der Erfindung ist also, daß das Kugelband der zu waschenden Kugeln in Transportrichung ungekrümmt über eine Käfigtrommel statt über eine Käfigscheibe geführt wird. Dabei ist durch die ungekrümmte Führung des Kugelbandes und die höhere mechanische Stabilität und Festigkeit des Transportkäfigs durch seine Ausbildung als in sich geschlossene und sich selbst stabilisierende Trommel zum einen eine höhere Durchsatzgeschwindigkeit und damit höhere Durchsatzleistung für die Kugelwaschmaschine möglich, zum anderen aber auch eine Bearbeitung von insbesondere Kugeln mit kleinerem Durchmesser möglich.

Ausgestaltungen der Erfindung sind Gegenstand der Unteransprüche.

Eine der wichtigsten Ausgestaltungen der Erfindung ist darin zu sehen, daß die Käfigtrommel und die in dieser gelagerte Rollflächentrommel, auf deren Zylindermantel die in den Transportlöchem der Käfigtrommel geführten Kugeln abrollen können, unabhängig voneinander und insbesondere gegensinnig zueinander antreibbar sind. Den im Trommelkäfig transportierten und zu waschenden Kugeln wird dadurch einheitlich über die gesamte Bandbreite verteilt eine wesentlich größere Eigenrotationskomponente erteilt als sie die Kugeln bei bloßem Abrollen auf einer statischen Rollfläche aufweisen würden. Durch diese größere Eigenrotation ist aber bei vergleichbarer Bürstenanordnung und vergleichbarer Geschwindigkeit des unter den Bürsten hindurchgeführten Kugelbandes ein wesentlich verbesserter Reinigungseffekt erzielbar. Zudem werden das Einheben der Kugeln an der Aufgabestelle in den Käfig und das Ausheben der gewaschenen Kugeln in die Ablaufrinne verbessert und gefördert, wenn die Transporttrommel und die Rollflächentrommel gegensinnig rotieren. Die dadurch erzielte verbesserte Übernahme der Kugeln aus der Aufgabeschütte auf die Transporttrommel und die aktiv unterstützte Abgabe der Kugel in die Ablaufrinne ermöglichen dabei wiederum positive Beiträge zur Funktionssicherheit und Durchsatzsteigerung der Kugelwaschmaschine gemäß der Erfindung zu liefern.

Die unbedingt erforderliche Gleichbehandlung aller durch die Waschmaschine laufenden Kugeln ist bei der Kugelwaschmaschine gemäß der Erfindung vor allem dann gewährleistet, wenn statt der rotierenden Waschbürsten nicht rotierende Waschbürsten eingesetzt werden, die vorzugsweise als endlos umlaufendes Bürstenband axial über die gesamte Breite der Trommel geführt werden, und zwar im aktiven Waschbereich der Trommelbreite nicht auf einem Kreisbogen, sondern streng linear axial, bezogen auf die Trommelachse. Dabei ist das umlaufende Band der stehenden Bürsten vorzugsweise so ausgelegt, daß bei paternosterartiger Ausbildung des Bürstenbandes beide linearen Äste des Bürstenbandes axial über die Käfigtrommeloberfläche geführt werden. Das Kugelband ist dadurch einer intensiven, gleichzeitig aber absolut gleichverteilten Waschbehandlung ausgesetzt. Ein wesentliches Ausgestaltungsmerkmal der Erfindung ist weiterhin die Art und Weise der Aufgabe des Kugelbandes auf die Transporttrommel. Diese Kugelaufgabe erfolgt vorzugsweise nicht aus einer Rinne oder Schütte auf die horizontale Transportfläche, was unweigerlich zum Überlaufen der Kugeln auf der Transportscheibe führt, das heißt dazu, daß Kugeln auf der Transportscheibe aufliegend anstatt in deren Löchern auf der Rollfläche aufliegend, transportiert werden. Um dieses Problem zu vermeiden, erfolgt die Kugelübergabe von der Zulaufrinne oder Aufgabeschütte auf den Transportkäfig an einer Stelle, an der der Transportkäfig praktisch senkrech verläuft, nämlich vorzugsweise im Bereich eines der beiden einander diametral gegenüberliegenden Vertikaltangentenpunkte, insbesondere wenige Bogengrad in Trommeldrehrichtung hinter diesem Punkt. Bei dieser Anordnung ist selbst dann, wenn die Kugeln nicht in nur einer Lage auf die Transportkäfigtrommel geführt werden, gewährleistet, daß nur die Kugeln von der Käfigtrommel mitgenommen werden, die in einem der Transportlöcher liegen. Die Kugeln, die nicht in Löchern, sondern auf der Trommeloberfläche liegen, rollen von dieser ab und werden nicht mitgenommen. Dagegen führt bei den Kugeln, die in die Transportlöcher der Transporttrommel aufgenommen sind, die Käfigdrehung, gegebenenfalls verstärkt durch die gegensinnige Drehung des Abrollflächenzylinders, dazu, daß die Kugel in das Transportloch hineingerollt wird, da die Kugel in Drehrichtung des Käfigs hinten auf dem Rand ihrer Transportöffnung in der Käfigtrommel aufliegt. Dieser Mechanismus gewährleistet ein rasches und fehlerfreies Beschicken der Käfigtrommel und bewirkt somit bei fehlerfreiem Betriebsverhalten im Sinne einer Durchsatzerhöhung.

Entsprechendes gilt mit umgekehrtem Vorzeichen auf der der Kugelaufgabelinie zumindest im wesentlichen diametral gegenüberliegenden Seite des zweiten Vertikaltangentenpunktes bzw., exakter gesagt, der Vertikaltangentenebenenlinie an die Käfigtrommel, wo die Ablaufrinne vorzugsweise in diesem Bereich oder wenige Bogengrad in Trommeldrehrichtung hinter dieser Linie bzw. diesem Punkt angeordnet ist. Die Kugel rollt hier auf der in Drehrichtung vorauseilenden Kante ihres Transportloches ab, wodurch ein Herausdrehen oder Herausheben der Kugel aus dem Transportloch in der Transportkäfigtrommel auf die Ablaufrinne hinaus positiv bewirkt wird. Dabei führt die Summe dieser Maßnahmen dazu, daß mit der Kugelwasbhmaschine gemäß der Erfindung bei Kugeldurchmessern in der Größenordnung von 10 bis 15 mm ohne weiteres Durchsätze in der Größenordnung von 270 kg/h erzielbar sind.

Mit der Kugelwaschmaschine gemäß der Erfindung können Kugeln mit Durchmessern im Bereich von ungefähr 2 mm bis zu 30 mm und darüber gewaschen werden. Während die Transportkäfigtrommel für Kugeln mit kleinerem Durchmesser vorzugsweise aus Messing besteht, kann sie für Kugeln mit größerem Durchmesser aus Kunststoff hergestellt werden. Die Abrolltrommel besteht in beiden Fällen vorzugsweise aus einem mit Kunststoff oder einem mit relativ stumpfen Elastomer beschichteten Stahlblech.

Die Erfindung ist im folgenden anhand eines Ausführungsbeispiels in Verbindung mit den Zeichnungen näher erläutert.

Es zeigen:
Fig. 1 in schematischer Darstellung ein Ausführungsbeispiel der Kugelwaschmaschine im Radialschnitt; und
Fig. 2 die in Fig. 1 dargestellte Vorrichtung in Draufsicht von oben ohne Aufgabeschütte und Ablaufrinne.

Die in den Figuren 1 und 2 gezeigte Kugelwaschmaschine weist eine Schütte 1 zur Aufgabe der zu waschenden Kugeln 2 und einen als Lochblech ausgebildeten Kugeltransportkäfig 3 auf, dessen zur Aufnahme und zum Transport jeweils einer der Kugeln 2 bestimmte Transportlöcher 4 einen Durchmesser aufweisen, der größer als der Durchmesser der jeweils zu transportierenden Kugeln ist. Unter dem Kugeltransportkäfig 3 ist als Oberfläche einer koaxial gelagerten Trommel 5 eine Abrollfläche 6 mit Abstand angeordnet, auf der die im Transportkäfig 3 geführten Kugeln während des Transports abrollen. Die Vorrichtung weist weiterhin Waschfluiddüsen 7 sowie Bürsten 8 zum Waschen und Bürsten der Kugeln 2 auf, die im Käfig 3 unter dieser Bürstenwaschstation hindurchgeführt werden. Auf seiner der Aufgabeschütte gegenüberliegenden Seite steht der Käfig 3 mit einer Abrollrinne 9 zur Aufnahme der aus dem Käfig ausgetragenen gewaschenen Kugeln in Verbindung.

Erfindungswesentlich sind, wie bereits vorstehend erläutert, der Transportkäfig 3 und die Kugelabrollfläche 6 als koaxial gelagerte und zumindest im wesentlichen gleichbreite Zylindertrommeln ausgebildet. Dabei ist die Rollflächentrommel 5 in der Käfigtrommel 3 angeordnet, und zwar mit ihrer Oberfläche in einem solchen Abstand von der Innenwand der Transportkäfigtrommel, daß die Mittelpunkte der in den jeweiligen Käfigtrommeln geführten Kugeln zumindest im wesentlichen im Bereich der Blechstärke der Transportkäfigtrommel liegen.

In der in Fig. 1 durch die Drehrichtungspfeile 10,11 angedeuteten Weise sind die Abrollflächentrommel 5 und die Transportkäfigtrommel 3 gegensinnig angetrieben, und zwar so, daß bei horizontaler liegender Drehachse der beiden Trommeln 3,5 die Transportkäfigtrommel 3 einen solchen Drehsinn aufweist, daß die am Auslauf 12 der Aufgabeschütte 1 auf den Transportkäfig 3 gegebenen Kugeln auf den Zylindertrommelmänteln aufsteigend, über die Scheitellinie rollend und dann absteigend zum Einlauf 13 der Abrollrinne 9 geführt werden.

Ein wesentliches Merkmal der Erfindung ist, daß die Waschbürsten 8 zumindest während der aktiven Waschbehandlung der zu waschenden Kugeln 2 nicht um ihre eigene Achse rotieren, sondern lediglich linear axial, also rechtwinkelig quer zur Flußrichtung 14 (Fig. 2) der Kugeln durch die Maschine linear bewegt werden. Die Waschbürsten 8 sind dabei in der insbesondere aus Fig. 2 erkennbaren Weise zu einem endlosen Band, vorzugsweise Gliederband, patemosterartig zusammengeschlossen. In der aus Fig. 2 ersichtlichen Weise wird also absolut jede einzelne der Kugeln 2 in völlig gleicher Weise durch die linear geführten Waschbürsten behandelt werden.

Die Kugelaufgabeschütte 1 und insbesondere ihr Auslauf 12 zur Ubergabe der aufgegebenen Kugeln 2 auf die Transportkäfigtrommel 3 ebenso wie der Einlauf 13 der Abrollrinne 9 sind dabei so ausgelegt, daß sie in der Höhe jeweils nur eine einzige Kugellage führen. Dies bedeutet einen weiteren wichtigen Schritt zum störungsfreien Dauerbetrieb der Anlage. Dies kann der Fachmann ohne weiteres durch Gestaltung der Zuleitung und Ableitung der Kugeln, durch Ablenkprofile und/oder durch die erforderliche Neigung der Schütten oder Rinnen einstellen.

Sowohl die Transportkäfigtrommel 3 als vorzugsweise auch die Abrollflächentrommel 5 sind axial verschiebbar und austauschbar gelagert, so daß beispielsweise die Transportkäfigtrommel 3 innerhalb von 3-5 min austauschbar ist, z.B. wenn Kugeln mit verändertem Durchmesser gewaschen werden sollten, und die Abrollflächentrommel 5 in gleicher Zeit gereinigt werden kann.

## Patentansprüche

1. Kugelwaschmaschine mit einer Schütte (1) zur Aufgabe der zu waschenden Kugeln (2) auf einen als Lochblech ausgebildeten Kugeltransportkäfig (3), dessen zur Aufnahme und zum Transport jeweils einer Kugel (2) bestimmte Transportlöcher (4) einen Durchmesser aufweisen, der größer als der Durchmesser der jeweils zu transportierenden Kugeln ist, mit einer Rollfläche (6), auf der die im Transportkäfig geführten Kugeln während des Transportes abrollen, mit Waschfluiddüsen und Bürsten zum Waschen und Bürsten der Kugeln in Käfig, und schließlich mit einer Abrollrinne zur Aufnahme der aus dem Käfig ausgetragenen gewaschenen Kugeln, dadurch gekennzeichnet, daß der Käfig (3) und die Rollfläche (6) koaxial gelagerte zumindest im wesentlichen gleichbreite Zylindertrommeln sind, und zwar dergestalt, daß die Rollflächentrommel (5) in der Käfigtrommel (3) angeordnet ist.

2. Kugelwaschmaschine nach Anspruch 1, dadurch gekennzeichnet, daß die Rollflächentrommel (5) und die Transportkäfigtrommel (3) gegensinnig antreibbar sind.

3. Kugelwaschmaschine nach einem der Ansprüche 1 oder 2, gekennzeichnet durch nichtrotierende Bürsten (8), die axial über die Oberfläche der Käfigtrommel (3) führbar sind.

4. Kugelwaschmaschine nach Anspruch 3, dadurch gekennzeichnet, daß die nichtrotierenden Bürsten (8) zu einem endlos umlaufenden paternosterartigen Band zusammengefasst sind, das zwei geradlinige, axial über die Kugeln (2) im Käfig (3) geführte Abschnitte aufweist, deren Länge zumindest gleich der der axialen Breite der Zylindertrommeln ist.

5. Kugelwaschmaschine nach einem der Ansprüche 1 bis 4, dadurch gekennzeichnet, daß die Kugelaufgabeschütte im Bereich des Vertikaltangentenpunktes, insbesondere wenige Bogengrad in Trommeldrehrichtung hinter diesem Punkt, auf die Käfigtrommel stößt und eine Kugelauslaufbreite aufweist, die gleich der axialen Nutzbreite der Trommel ist.

6. Kugelwaschmaschine nach einem der Ansprüche 1 bis 5, dadurch gekennzeichnet, daß die Abrollrinne im Bereich des der Kugelaufgabeschütte gegenüberliegenden Vertikaltangentenpunktes, insbesondere wenige Bogengrad in Trommeldrehrichtung hinter diesem Punkt, auf die Käfigtrommel stößt und eine Einlaufbreite aufweist, die mindestens gleich der Nutzbreite der Käfigtrommel ist.

7. Kugelwaschmaschine nach einem der Ansprüche 1 bis 6, dadurch gekennzeichnet, daß der Kugelauslauf der Aufgabeschütte und der Kugeleinlauf der Abrollrinne jeweils nur eine Kugellage führen.

8. Kugelwaschmaschine nach einem der Ansprüche 1 bis 7, dadurch gekennzeichnet,, daß die Kugelaufgabeschütte, die Abrollrinne und die Drehrichtung der Käfigtrommel derart aufeinander abgestimmt sind, daß die Kugeln durch ihre Schwerkraft auf der Rollfläche gehalten sind.

## Claims

1. A ball-cleaning apparatus comprising a funnel-type chute (1) for charging a ball-transport cage (3) having a perforated sheet surface with the balls (2) to be cleaned, wherein the holes (4) of the cage (3) for receiving and transporting one ball, each, comprise a larger diameter than the respective balls to be transported, a roller surface (6) upon which the balls guided in the cage are rolling during the transport, nozzles for a cleaning fluid and brushes for cleaning an brushing the balls in the cage, and, finally, a channel-type chute for receiving the cleaned balls discharged from the cage, characterized in that the cage (3) and the roller surface (6) are cylindrically-shaped coaxial drum-type rollers comprising at least essentially the same axial width wherein the roller (5) comprising the roller surface (6) is arranged inside the cage roller (3).

2. A ball-cleaning apparatus according to claim 1, characterized in that the roller (5) comprising the roller surface (6) and the cage roller (3) can be rotated in opposite directions.

3. A ball-cleaning apparatus according to one of the claims 1 or 2, characterized in non-rotating brushes (8) which can be moved axially across the surface of the cage roller (3).

4. A ball-cleaning apparatus according to claim 3, characterized in that the non-rotating brushes (8) are forming an endless rotating conveyor means comprising two linear sections, which are moved axially across the balls (2) in the cage (3), wherein the length of these sections corresponds at least to the axial width of the cylindrically-shaped rollers.

5. A ball-cleaning apparatus according to one of the claims 1 to 4, characterized in that the funnel-type chute meets with the cage roller in the region of the vertical tangent point, in particular a few degrees behind that point with respect to the direction of the rotation of the cage roller, and that the width of the chute at that meeting point, where balls are delivered to the cage, equals the axial width of the cylindrically-shaped rollers.

6. A ball-cleaning apparatus according to one of the claims 1 to 5, characterized in that the cannel-type chute meets the cage roller in the region of the vertical tangent point opposite the funnel-type chute, in particular a few degrees behind that point with respect to the direction of the rotation of the cage roller, and that the width of the cannel-type chute at that meeting point, where the balls are discharged from the cage corresponds at least to the effective width of the cage roller.

7. A ball-cleaning apparatus according to one of the claims 1 to 6, characterized in that the section of the funnel-type chute charging the cage and the section of the channel-type chute discharging the cage are loaded with only one layer of balls, each.

8. A ball-cleaning apparatus according to one of the claims 1 to 7, characterized in that the funnel-type chute, the channnel-type chute and the direction of the rotation of the cage roller are selected such that the balls are laying onto the roller surface loaded only by their gravity forces.

## Revendications

1. Machine à laver les billes, comportant une goulotte (1) pour l'alimentation des billes à laver (2) sur un tambour (3) constituant la cage de transport des billes, realisé comme tôle perforée, dont des trous de transport (4), destinés à recevoir et à transporter chacun ne des billes (2), présentent un diamètre qui est plus grand que le diamètre de chacune des billes à transporter, comportant une surface de roulement (6) sur laquelle les billes guidées dans la cage 3 de transport roulent pendant le transport, comportant des buses de liquide de lavage et des brosses pour le lavage et le brossage des billes dans la cage 3, et comportant enfin un couloir de départ 9 pour les billes lavées sortant de la cage, caractérisée en ce que la cage (3) et la suface de roulement (6) sont des tambours cylindrique de même largeur, au moins essentiellement, montés coaxialement, et cela réalisé de telle façon que le tambour (5) formant surface de roulement est disposé dans le tambour (3) constituant la cage.

2. Machine à laver les billes suivant la revendication 1, caractérisée en ce que le tambour (5) formant surface de roulement et le tambour constituant la cage de transport (3) peuvent être entraînés en sens contraire.

3. Machine à laver les billes suivant l'une des revendications 1 ou 2, caractérisée par des brosses non tournantes (8), qui peuvent être entraînées, guidées suivant l'axe, au dessus de la surface supérieure du tambour constituant la cage (3).

4. Machine à laver les billes suivant la revendication 1, caractérisée en ce que les brosses non tournantes (8) sont rassemblées pour former une bande en chapelet, tournant sans fin, qui présente deux éléments rectilignes, dirigés suivant l'axe au dessus des billes situées dans la cage, éléments dont la longueur est au moins égale à la largeur, suivant l'axe, du tambour cylindrique.

5. Machine à laver les billes suivant l'une quelconque des revendications 1 à 4, caractérisée en ce que la goulotte d'alimentation des billes vient en butée sur le tambour constituant la cage dans la zone du point ou la tangente est verticale, en particulier quelques degrés d'arc en arrière de ce point dans le sens de la rotation, et présente une largeur d'alimentation des billes qui est égale à la largeur utile, suivant l'axe, du tambour.

6. Machine à laver les billes suivant l'une quelconque des revendications 1 à 5, caractérisée en ce que le couloir de sortie des billes vient en butée sur le tambour constituant la cage dans la zone du point ou la tangente est verticale, opposé à la goulotte d'alimentation des billes, en particulier quelques degrés d'arc en arrière de ce point dans le sens de la rotation, et présente une largeur d'entrée qui est au moins égale à la largeur utile, suivant l'axe du tambour.

7. Machine à laver les billes suivant l'une quelconque des revendications 1 à 6, caractérisée en ce que la sortie des billes de la goulotte d'alimentation et l'entrée des billes dans le couloir de sortie conduisent, pour chacune, à une seule couche de billes.

8. Machine à laver les billes suivant l'une quelconque des revendications 1 à 7, caractérisée en ce que la goulotte d'alimentation des billes, le couloir de sortie et le sens de rotation du tambour constituant la cage sont déterminés l'un par rapport à l'autre de telle façon que les billes soient maintenues par la pesanteur sur la surface de roulement.
